# FASCICULE DE BREVET EUROPEEN

(11) **EP 3 047 197 B1**
(45) Date de publication et mention de la délivrance du brevet: **22.11.2017**
(21) Numéro de dépôt: 14752911.9
(22) Date de dépôt: 30.07.2014
(51) Int. Cl.: F17C 13/08, F17C 5/06

(54) **DISPOSITIF DE FOURNITURE DE GAZ**
GASZUFUHRVORRICHTUNG
GAS SUPPLY DEVICE

(30) Priorité: 19.09.2013 FR 1359014
(43) Date de publication de la demande: 27.07.2016
(73) Titulaire: L'Air Liquide Société Anonyme pour l'Etude et l'Exploitation des Procédés Georges Claude, 75007 Paris (FR)
(72) Inventeur: FRENAL, Antoine, F-95460 Ezanville (FR); MULLER, Denis, F-92500 Rueil Malmaison (FR); ROBERT, Didier, F-69003 Lyon (FR)
(74) Mandataire: De Cuenca, Emmanuel Jaime
(86) Numéro de dépôt international: PCT/FR2014/051974
(87) Numéro de publication internationale: WO 2015/040295

(56) Documents cités:
- WO-A2-2007/146871
- US-A- 4 061 391
- US-A- 6 067 913

## Description

La présente invention concerne un dispositif de fourniture de gaz. L'invention concerne plus particulièrement un dispositif de fourniture de gaz ou de fluide comprenant un cadre support abritant une pluralité de bouteilles de fluide sous pression reliées à circuit fluidique pour assurer le soutirage ou le remplissage des bouteilles, ledit circuit comprenant au moins une première extrémité de raccordement reliée aux bouteilles via un premier clapet d'isolation pour permettre le remplissage et le soutirage des bouteilles, le cadre support comprenant une base sur laquelle reposent les bouteilles et un ensemble de montants et de poutres transversales définissant une cage de forme générale parallélépipédique pour le maintien des bouteilles, le cadre comprenant, sur une de ses faces latérales dite « avant », un panneau d'interface comportant au moins une ouverture d'accès au circuit.

L'invention concerne notamment les dispositifs de fourniture de gaz appelés parfois « cadres ».

Un tel dispositif est décrit par exemple dans les documents DE20103682U1, GB2007348 A1 ou DE102011014065 A1, ou encore WO2007/146871. De tels dispositifs utilisent généralement un faisceau de bouteilles stockant du gaz à des pressions élevées, par exemple 200 bar, 300bar ou au-delà.

Ces dispositifs doivent satisfaire à des contraintes diverses et souvent antagonistes par exemple : un circuit de remplissage des bouteilles compatible avec des débits et pressions élevés et permettant des mélanges de gaz satisfaisants (en terme d'homogénéité et/ou de durée de remplissage notamment), un circuit de soutirage offrant une sécurité d'utilisation pour l'utilisateur, une bonne ergonomie pour l'utilisateur limitant les risques d'accident, une manipulation aisée du cadre limitant les risques d'accident notamment dans le cas les cadres sont transportés sanglés sur des véhicules.

Un but de la présente invention est de pallier tout ou partie des inconvénients de l'art antérieur relevés ci-dessus.
A cette fin, le dispositif de fourniture de gaz selon l'invention, par ailleurs conforme à la définition générique qu'en donne le préambule ci-dessus, est essentiellement caractérisé en ce que la face latérale dite « arrière » du cadre qui est située à opposée à la face avant, est délimitée par des montant ayant une longueur supérieure à la longueur des montants de la face avant, c'est-à-dire que la face arrière à une hauteur supérieure à la hauteur de la face avant.

Par ailleurs, des modes de réalisation de l'invention peuvent comporter l'une ou plusieurs des caractéristiques suivantes :
- le cadre comprend des poutres transversales supérieures situées au niveau de l'extrémité supérieure du cadre et reliant respectivement les montants deux à deux,
- l'extrémité supérieure du cadre comporte au moins une et de préférence au moins deux saillies verticales faisant saillie vers le haut relativement aux poutres transversales supérieures, la ou lesdites saillies verticales faisant saillie par rapport aux poutres transversales supérieures d'une distance comprise entre deux et vingt millimètres pour former une butée pour des sangles de maintien destinées à être disposées sur et autour du cadre selon la direction arrière-avant,
- la ou les saillies sont constituées de la ou les extrémités supérieures de montants du cadre,
- les poutres transversales supérieures reliant un montant de la face arrière à un montant de la face avant ont des extrémités arrières situées au dessus des extrémités avant,
- les poutres transversales supérieures reliant un montant de la face arrière à un montant de la face avant sont inclinées vers le bas de l'arrière vers l'avant,
- les poutres transversales supérieures reliant un montant de la face arrière à un montant de la face avant sont courbes avec la concavité orientée vers la base du cadre,
- le cadre comprend un poteau central dont l'extrémité inférieure est solidaire de la partie centrale de la base et dont l'extrémité supérieure comporte un anneau de manutention du cadre faisant saillie au-delà du volume parallélépipédique de la cage,
- au moins une partie de l'une au moins des faces du cadre (faces latérale ou supérieure) comporte une grille et/ou une cloison pleine,
- le cadre comprend des poutres transversales intermédiaires et inférieures situées respectivement à mi-hauteur et en partie inférieure du cadre et reliant respectivement les montants deux à deux,
- la base comporte une structure de plancher surélevé muni d'orifices d'accrochage.

L'invention peut concerner également tout dispositif ou procédé alternatif comprenant toute combinaison des caractéristiques ci-dessus ou ci-dessous.

D'autres particularités et avantages apparaîtront à la lecture de la description ci-après, faite en référence aux figures dans lesquelles :
- la figure 1 représente une vue en perspective, schématique et partielle, illustrant un exemple de réalisation possible de l'invention,
- la figure 2 représente une vue en perspective, schématique et partielle, d'un détail du dispositif de la figure 1 illustrant la partie supérieure de sa face avant,
- la figure 3 représente une vue de côté, schématique et partielle illustrant deux dispositif de fourniture de gaz mis dos à dos et sanglé sur un support,
- la figure 4 représente une vue en perspective, schématique et partielle, du dispositif de la figure 1 illustrant la structure squelette du cadre,
- la figure 5 représente une vue schématique et partielle illustrant la structure d'un exemple de réalisation possible de l'invention,
- la figure 6 représente une vue en perspective, schématique et partielle, d'un détail du dispositif des figures 1 et 3 illustrant un exemple de réalisation possible de la partie inférieure du dispositif.

Le dispositif 1 de fourniture de gaz illustré schématiquement à la figure 1 et en perspective à la figure 5 comprend classiquement un cadre 2 support, comprenant par exemple une armature de forme générale parallélépipédique abritant une pluralité de bouteilles 3 de fluide sous pression.

Par exemple, les bouteilles 3 sont disposées en faisceau verticalement sur une base 130. Les orifices des bouteilles 3 sont reliés à circuit 4, 5 fluidique pour assurer le soutirage ou le remplissage des bouteilles 3 (cf. figure 5).

Par exemple, le circuit 4, 5 comporte une première extrémité 6 de raccordement reliée aux bouteilles 3 via un premier clapet 7 d'isolation pour permettre le remplissage et le soutirage des bouteilles 3. Le circuit peut comprendre une seconde extrémité 8 de raccordement distincte reliée aux orifices des bouteilles 3 via un second clapet 9 d'isolation et un détendeur 10 de pression.

Comme illustré à titre d'exemple à la figure 5, le détendeur 10 et le clapet 9 d'isolation sont disposés en série dans cet ordre entre les bouteilles 3 et la seconde extrémité 8 de raccordement. Bien entendu, il est possible d'envisager de placer le second clapet 9 d'isolation en amont du détendeur 10 (c'est-à-dire entre les bouteilles 3 et le détendeur 10). La seconde extrémité 8 de raccordement est prévue pour permettre le soutirage de fluide.

Le cadre 2 comprend un ensemble de quatre montants 30 verticaux dont les extrémités inférieures sont reliées respectivement aux quatre coins de la base carrée (ou parallélépipédique).

Les montants 30 verticaux peuvent avoir une section en U ou parallélépipédique et orientés pour présenter une surface plane au niveau des arêtes verticales du cadre 2.

La cadre 2 comprend également des poutres transversales 31, 32, 33 horizontales les faces latérales d'une cage de forme générale parallélépipédique pour le maintien des bouteilles 3 (cf. figure 4).

En particulier, le cadre 2 peut comporter quatre poutres transversales 33 inférieures, quatre poutres transversales 31 intermédiaire et quatre poutres 32 transversales supérieures.

Comme illustré à la figure 1, au moins une partie de l'une au moins des faces du cadre (faces latérale ou supérieure) peut être ajourée au moins partiellement par une grille 139 et/ou une cloison 40 pleine fixée(s) aux montants 30 et poutres transversales.

Le cadre 2 comprend, sur une de ses faces latérale appelée « face avant 35 un panneau 20 d'interface comportant au moins une ouverture et, comme décrit plus en détail ci-après, de préférence plusieurs ouvertures 23, 24, 25 d'accès au circuit 4, 5 et notamment à des organes du circuit.

Selon une particularité avantageuse, la face latérale arrière 36 du cadre 2, c'est-à-dire la face latérale qui est située à opposée à la face avant 35 est délimitée par des montant 30 ayant une longueur (hauteur) supérieure à la longueur (hauteur) des montants 30 de la face 35 avant. C'est-à-dire que la face arrière 36 à une hauteur supérieure à la hauteur de la face avant 35.

Ceci permet à l'utilisateur de distinguer même à distance la face avant fonctionnelle des autres faces du cadre. En particulier, ceci permet de faciliter l'identification et l'accès aux interfaces d'utilisation pour les opérateurs (ex : tableau de bord, vannes et raccords...). L'ergonomie du dispositif est améliorée.

De plus, cette différence de hauteur entre l'avant et l'arrière du cadre 2 présente d'autres avantages. En effet, cette configuration permet d'éviter qu'un utilisateur n'empile plusieurs dispositifs. De plus, dans le cas typique où deux dispositifs 1 sont sanglés dos à dos dans un plan vertical sur un support 40 tel qu'une remorque de camion via une ou des sangles 42, cette architecture génère des efforts obliques sur les cadres 2 de façon oblique tendant à les maintenir dos à dos. Ceci limite encore les risques de basculement des cadres 2.

L'extrémité supérieure du cadre 2 peut comporter en plus au moins une et de préférence au moins deux saillies 38 verticales faisant saillie vers le haut relativement aux poutres transversales 32 pour former une butée empêchant le glissement latérale des sangles 42. Par exemple, ces saillies verticales dépassent de 2 à 20mm le toit du cadre.

Comme illustré à la figure 2, les saillies peuvent comprendre les extrémités supérieures 38 d'au moins les deux montants 30 de la face avant. La zone d'appui de sangles 40 peut être délimité ou concave pour éviter tout risque de glissement des sangles en dehors du cadre 2.

Comme illustré à la figure 6, au moins une face (pare exemple arrière de la base 40 du cadre 2 peut comporter des zones d'accrochage, par exemple deux orifices 40 d'accrochage.

Les poutres transversales 32 supérieures reliant un montant 30 de la face arrière à un montant 30 peuvent ainsi être rectilignes et inclinées vers le bas de l'arrière vers l'avant et/ou être courbées avec la concavité orientée vers la base 34.

Le cadre 2 peut comprendre un poteau 37 central dont l'extrémité inférieure est solidaire de la partie centrale de la base 130 et dont l'extrémité supérieure comporte un anneau 39 de manutention du cadre faisant saillie au-delà du volume parallélépipédique de la cage (cf. figures 1 à 4).

Ce poteau 37 central peut recevoir les efforts de grutage lors de la manutention du cadre 2. Ceci évite l'utilisation de câbles de levage et des opérations d'intervention en hauteur. Cette structure allège également la structure car permet de dissocier la fonction de grutage (traction) de celle liée à la résistance à la chute et de protections latérales. La partie supérieure du cadre 2 est libérée pour permettre une introduction aisée d'un circuit 4, 5 pré-assemblé et introduit dans le cadre par le haut. Ceci limite le temps d'assemblage en production. Cette structure participe également au maintien des bouteilles limitant les risques de sollicitations/fatigues mécaniques lors de la manutention.

Comme visible aux figures 1 et 2, le panneau 20 d'interface de la face avant peut intégrer des orifices 23, 24, 24, 21 d'accès respectifs à un raccord de remplissage (première extrémité 6 du circuit), à un raccord de soutirage (seconde extrémité 8 du circuit), à un manomètre et à un organe 16 de manoeuvre d'un clapet 9 d'isolation. Au moins un 23 des orifices peut être sélectivement obturé ou ouvert via un cache 27 mobile.

La géométrie supérieure du carde 2 permet d'améliorer la tenue aux chocs du cadre comme décrits ci-après.

Les montants 30 (notamment leur partie supérieure et leur agencement relatif) sont ainsi prévus, en cas de basculement de l'ensemble du cadre d'une hauteur équivalente à celle d'une semi-remorque ou d'un quai de chargement, pour se déformer sous l'impact du choc.

Cette déformation des montants en cas de chute du cadre 2 permet d'encaisser une partie de l'énergie du choc. Ceci permet de transmettre aux bouteilles et à leurs attaches une partie seulement de la décélération du cadre.

Ceci permet de préserver le circuit 4, 5 gazeux du cadre en évitant une déformation excessive de ce dernier en raison du déplacement relatif des bouteilles les unes par rapport aux autres.

Ceci permet de limiter sensiblement les risques de fuite de gaz sous haute pression .

La déformation du cadre 2 obtenue permet également d'éviter le choc du cadre contre des organes de contrôle de gaz sous pression (type vannes, détendeurs, etc..) permettant ainsi de conserver l'intégrité du circuit gaz sous haute pression.

Ainsi, tout en étant de structure simple et peut coûteuse, le dispositif présente de nombreux avantages par rapport aux systèmes connus.

## Revendications

1. Dispositif de fourniture de gaz comprenant un cadre (2) support abritant une pluralité de bouteilles (3) de fluide sous pression reliées à circuit (4, 5) fluidique pour assurer le soutirage ou le remplissage des bouteilles (3), ledit circuit (4, 5) comprenant au moins une première extrémité (6) de raccordement reliée aux bouteilles (3) via un premier clapet (7) d'isolation pour permettre le remplissage et le soutirage des bouteilles (3), le cadre (2) support comprenant une base (34) sur laquelle reposent les bouteilles (3) et un ensemble de montants (30) et de poutres transversales (31, 32, 33) définissant une cage de forme générale parallélépipédique pour le maintien des bouteilles (3), le cadre (2) comprenant, sur une de ses faces latérales dite « avant » (35), un panneau (20) d'interface comportant au moins une ouverture (23, 24, 25) d'accès au circuit (4, 5), dispositif dans lequel la face latérale dite « arrière » (36) du cadre (2) qui est située à opposée à la face avant (35), est délimitée par des montant (30) ayant une longueur supérieure à la longueur des montants (30) de la face avant, c'est-à-dire que la face arrière (36) à une hauteur supérieure à la hauteur de la face avant (35), et **caractérisé en ce que** les poutres transversales (32) supérieures reliant un montant (30) de la face arrière à un montant (30) de la face avant sont inclinées vers le bas de l'arrière vers l'avant et/ou sont courbes avec la concavité orientée vers la base (34) du cadre (2).

2. Dispositif selon la revendication 1, **caractérisé en ce que** le cadre (2) comprend des poutres transversales (32) supérieures situées au niveau de l'extrémité supérieure du cadre (2) et reliant respectivement les montants (30) deux à deux.

3. Dispositif selon la revendication 2, **caractérisé en ce que** l'extrémité supérieure du cadre (2) comporte au moins une et de préférence au moins deux saillies (38) verticales faisant saillie vers le haut relativement aux poutres transversales (32) supérieures, la ou lesdites saillies (38) verticales faisant saillie par rapport aux poutres transversales (32) supérieures d'une distance comprise entre deux et vingt millimètres pour former une butée pour des sangles de maintien destinées à être disposées sur et autour du cadre (2) selon la direction arrière-avant.

4. Dispositif selon la revendication 3, **caractérisé en ce que** la ou les saillies (38) sont constituées de la ou les extrémités supérieures de montants (30, 31) du cadre (2).

5. Dispositif selon l'une quelconque des revendications 2 à 4, **caractérisé en ce que** les poutres transversales (32) supérieures reliant un montant (30) de la face arrière à un montant (30) de la face avant ont des extrémités arrières situées au dessus des extrémités avant.

6. Dispositif selon l'une quelconque des revendications 1 à 5 **caractérisé en ce que** le panneau (20) d'interface de la face avant intègre des orifices (23, 24, 21) d'accès respectifs à un raccord de remplissage (première extrémité du circuit), à un raccord de soutirage (seconde extrémité (8) du circuit) à un manomètre et à un organe (16) de manoeuvre d'un clapet (9) d'isolation.

7. Dispositif selon la revendication 6 **caractérisé en ce que** au moins un des orifices est obturé ou ouvert via un cache (27) mobile

8. Dispositif selon l'une quelconque des revendications 1 à 7, **caractérisé en ce que** le cadre (2) comprend un poteau (37) central dont l'extrémité inférieure est solidaire de la partie centrale de la base (130) et dont l'extrémité supérieure comporte un anneau (39) de manutention du cadre faisant saillie au-delà du volume parallélépipédique de la cage.

9. Dispositif selon l'une quelconque des revendications 1 à 8, **caractérisé en ce qu'**au moins une partie de l'une au moins des faces du cadre (faces latérale ou supérieure) comporte une grille (139) et/ou une cloison (40) pleine.

10. Dispositif selon l'une quelconque des revendications 1 à 9, **caractérisé en ce que** le cadre (2) comprend des poutres transversales (32) intermédiaires et inférieures situées respectivement à mi-hauteur et en partie inférieure du cadre (2) et reliant respectivement les montants (30) deux à deux.

11. Dispositif selon l'une quelconque des revendications 1 à 10, **caractérisé en ce que** la base comporte une structure de plancher surélevé muni d'orifices (40) d'accrochage.

## Patentansprüche

1. Gaszufuhrvorrichtung, umfassend einen Tragrahmen (2), der eine Vielzahl von Druckfluidflaschen (3) beherbergt, die mit einem Fluidkreislauf (4, 5) verbunden sind, um das Abzapfen oder das Befüllen der Flaschen (3) sicherzustellen, wobei der Kreislauf (4, 5) mindestens ein erstes Anschlussende (6) umfasst, das über eine erste Absperrklappe (7) mit den Flaschen (3) verbunden ist, um das Befüllen und das Abzapfen der Flaschen (3) zu ermöglichen, wobei der Tragrahmen (2) einen Boden (34) umfasst, auf dem die Flaschen (3) ruhen und einen Satz von Streben (30) und Querbalken (31, 32, 33), die einen im Allgemeinen quaderförmigen Käfig definieren zum Halten der Flaschen (3), wobei der Rahmen (2) auf einer seiner als "vorne" (35) bezeichneten Seitenflächen eine Schnittstellentafel (20) umfasst, die mindestens eine Zugangsöffnung (23, 24, 25) zu dem Kreislauf (4, 5) umfasst, wobei bei der Vorrichtung die als "hinten" (36) bezeichnete Seitenfläche des Rahmens (2), die der vorderen Fläche (35) gegenüberliegt, von Streben (30) begrenzt wird, die eine größere Länge besitzen als die Länge der Streben (30) der vorderen Fläche, das heißt dass die hintere Fläche (36) eine größere Höhe besitzt als die Höhe der vorderen Fläche (35), und **dadurch gekennzeichnet, dass** die oberen Querbalken (32), die eine Strebe (30) der hinteren Fläche mit einer Strebe (30) der vorderen Fläche verbinden, von hinten nach vorne nach unten geneigt sind und/oder mit der konkaven Seite zum Boden (34) des Rahmens (2) hin ausgerichtet gebogen sind.

2. Vorrichtung nach Anspruch 1, **dadurch gekennzeichnet, dass** der Rahmen (2) obere Querbalken (32) umfasst, die auf Höhe des oberen Endes des Rahmens (2) liegen und jeweils zwei der Streben (30) miteinander verbinden.

3. Vorrichtung nach Anspruch 2, **dadurch gekennzeichnet, dass** das obere Ende des Rahmens (2) mindestens einen und bevorzugt mindestens zwei vertikale Vorsprünge (38) umfasst, die relativ zu den oberen Querbalken (32) nach oben vorspringen, wobei der oder die vertikalen Vorsprünge (38) in Bezug auf die oberen Querbalken (32) um einen Abstand im Bereich zwischen zwei und zwanzig Millimetern vorspringen, um einen Anschlag für Haltegurte zu bilden, die dazu vorgesehen sind, in einer Richtung von hinten nach vorne auf und um den Rahmen (2) angeordnet zu werden.

4. Vorrichtung nach Anspruch 3, **dadurch gekennzeichnet, dass** der oder die Vorsprünge (38) aus dem oder den oberen Enden der Streben (30, 31) des Rahmens (2) bestehen.

5. Vorrichtung nach einem der Ansprüche 2 bis 4, **dadurch gekennzeichnet, dass** die oberen Querbalken (32), die eine Strebe (30) der hinteren Fläche mit einer Strebe (30) der vorderen Fläche verbinden, hintere Enden besitzen, die oberhalb der vorderen Enden liegen.

6. Vorrichtung nach einem der Ansprüche 1 bis 5, **dadurch gekennzeichnet, dass** die Schnittstellentafel (20) der vorderen Fläche jeweilige Zugangsöffnungen (23, 24, 21) zu einem Befüllanschluss (erstes Ende des Kreislaufs), zu einem Abzapfanschluss (zweites Ende (8) des Kreislaufs), zu einem Manometer und zu einem Betätigungsglied (16) einer Absperrklappe (9) mit einschließt.

7. Vorrichtung nach Anspruch 6, **dadurch gekennzeichnet, dass** mindestens eine der Öffnungen über eine bewegliche Blende (27) verdeckt oder geöffnet wird.

8. Vorrichtung nach einem der Ansprüche 1 bis 7, **dadurch gekennzeichnet, dass** der Rahmen (2) einen Mittelpfosten (37) umfasst, dessen unteres Ende fest mit dem Mittelteil des Bodens (130) verbunden ist und dessen oberes Ende einen Ring (39) zum Handhaben des Rahmens umfasst, der über das Quadervolumen des Käfigs hinaus vorspringt.

9. Vorrichtung nach einem der Ansprüche 1 bis 8, **dadurch gekennzeichnet, dass** mindestens ein Teil von mindestens einer der Flächen des Rahmens (Seitenflächen oder obere Fläche) ein Gitter (139) und/oder eine Vollwand (40) umfasst.

10. Vorrichtung nach einem der Ansprüche 1 bis 9, **dadurch gekennzeichnet, dass** der Rahmen (2) Zwischen- und untere Querbalken (32) umfasst, die jeweils auf mittlerer Höhe und im unteren Teil des Rahmens (2) liegen und jeweils zwei der Streben (30) miteinander verbinden.

11. Vorrichtung nach einem der Ansprüche 1 bis 10, **dadurch gekennzeichnet, dass** der Boden eine Doppelbodenstruktur umfasst, die mit Verankerungsöffnungen (40) versehen ist.

## Claims

1. Device for supplying gas comprising a support frame (2) housing a plurality of pressurized-fluid cylinders (3) connected to a fluidic circuit (4, 5) in order to provide for the withdrawing from or filling of cylinders (3), said circuit (4, 5) comprising at least one first connection end (6) connected to the cylinders (3) via a first isolation valve (7) to allow for the filling of and the withdrawal from cylinders (3), with the support frame (2) comprising a base (34) on which the cylinders (3) rest and a set of uprights (30) and transverse beams (31, 32, 33) defining a cage with a general parallelepiped shape in order to maintain the cylinders (3), with the frame (2) comprising, on one of the lateral faces thereof referred to as the "front" face (35), an interface panel (20) comprising at least one opening (23, 24, 25) for access to the circuit (4, 5), device wherein the lateral face referred to as the "rear" face (36) of the frame (2) which is located opposite the front face (35), is delimited by uprights (30) having a length greater than the length of the uprights (30) of the front face, i.e. the rear face (36) has a height greater than the height of the front face (35), and **characterised in that** the upper transverse beams (32) that connect an upright (30) of the rear face to an upright (30) of the front face are inclined downwards from the rear to the front and/or are curved with the concavity directed towards the base (34) of the frame (2).

2. Device according to claim 1, **characterised in that** the frame (2) comprises upper transverse beams (32) located on the upper end of the frame (2) and respectively connecting the uprights (30) two-by-two.

3. Device according to claim 2, **characterised in that** the upper end of the frame (2) comprises at least one and preferably at least two vertical protrusions (38) that protrude upwards relatively to the upper transverse beams (32), with the vertical protrusion or protrusions (38) protruding with respect to the upper transverse beams (32) by a distance between two and twenty millimetres in order to form an abutment for the maintaining straps intended to be arranged on and around the frame (2) in the rear-front direction.

4. Device according to claim 3, **characterised in that** the protrusion or protrusions (38) are formed of the upper end or ends of uprights (30, 31) of the frame (2).

5. Device according to any of claims 2 to 4, **characterised in that** the upper transverse beams (32) that connect an upright (30) of the rear face to an upright (30) of the front face have rear ends that are located above the front ends.

6. Device according to any of claims 1 to 5 **characterised in that** the interface panel (20) of the front face integrates respective access orifices (23, 24, 21) to a filling connector (first end of the circuit), to a withdrawing connector (second end (8) of the circuit) to a pressure meter and to a manoeuvring member (16) of an isolation valve (9).

7. Device according to claim 6 **characterised in that** at least one of the orifices is closed off or open via a mobile cover (27).

8. Device according to any of claims 1 to 7, **characterised in that** the frame (2) comprises a central post (37) of which the lower end is integral with the central portion of the base (130) and of which the upper end comprises a handling ring (39) of the frame protruding beyond the parallelepiped volume of the cage.

9. Device according to any of claims 1 to 8, **characterised in that** at least one portion of at least one of the faces of the frame (lateral or upper faces) comprises a grill (139) and/or a solid partition (40).

10. Device according to any of claims 1 to 9, **characterised in that** the frame (2) comprises intermediate and lower transverse beams (32) located respectively at mid-height and in the lower portion of the frame (2) and connecting respectively the uprights (30) two-by-two.

11. Device according to any of claims 1 to 10, **characterised in that** the base comprises a raised floor structure provided with hooking orifices (40).
